# FASCICULE DE BREVET EUROPEEN

(11) **EP 1 820 647 B1**
(45) Date de publication et mention de la délivrance du brevet: **15.01.2014**
(21) Numéro de dépôt: 07356021.1
(22) Date de dépôt: 20.02.2007
(51) Int. Cl.: B41F 15/08

(54) **Machine et procédé de marquage de pièces de forme**
Maschine und Verfahren zum Markieren von Formteilen
Machine and method for marking hollow components

(30) Priorité: 21.02.2006 FR 0601506
(43) Date de publication de la demande: 22.08.2007
(73) Titulaire: Illinois Tool Works Inc., Glenview, IL 60026 (US)
(72) Inventeur: Paita, Marco, 01100 Oyonnax (FR)
(74) Mandataire: Myon, Gérard Jean-Pierre

(56) Documents cités:
- EP-A1- 0 999 047
- FR-A1- 2 633 062

## Description

La présente invention a trait à une machine de marquage de pièces de forme et à un procédé de marquage de pièces de forme et de contrôle de la qualité de leur marquage.

Au sens de l'invention, une pièce de forme est une pièce au moins partiellement tubulaire à section transversale non circulaire.

Pour marquer des pièces de forme, il est connu d'utiliser une machine de marquage comportant un organe de marquage, tel qu'un poinçon plan ou une racle de sérigraphie, et au moins un mandrin de support des pièces pour leur marquage par cet organe de marquage. Par ailleurs, il est connu de FR-A-2 633 062, dans le cas de pièces à section transversale circulaire, d'intégrer à une machine de marquage un dispositif de contrôle de la qualité du marquage des pièces. Plus spécifiquement, ce document divulgue une machine de marquage par sérigraphie comportant deux postes distincts, destinés respectivement au marquage et au contrôle qualité. Dans ces deux postes, la pièce à marquer ou à contrôler est entraînée en rotation autour de son axe central. Le marquage est réalisé en déplaçant un écran de sérigraphie par rapport à la surface de la pièce à marquer. Le contrôle de la qualité du marquage a lieu par déplacement d'une caméra par rapport à la surface marquée de la pièce à contrôler, afin que la caméra lise chaque ligne de marquage de la pièce. Dans le cas de pièces à section transversale circulaire, le mouvement à communiquer à la caméra est relativement simple. Cependant, ce mouvement devient rapidement complexe dans le cas de pièces dont la surface marquée présente des variations de rayon de courbure.

C'est à cet inconvénient qu'entend plus particulièrement remédier l'invention en proposant une machine de marquage de pièces de forme permettant de contrôler efficacement la qualité du marquage des pièces, à l'aide d'une caméra dont le mouvement par rapport à la surface marquée des pièces est simple, quel que soit le profil des pièces.

Document EP-A1-0 999 047 décrit un procédé selon la préambule de la revendication 8.

A cet effet, l'invention a pour objet une machine de marquage de pièces de forme, comprenant un organe de marquage destiné à être en contact en au moins une ligne de tangence avec une pièce de forme pour son marquage, ainsi qu'un premier et un deuxième mandrins aptes à supporter respectivement une première pièce à marquer et une deuxième pièce préalablement marquée sur le premier mandrin par l'organe de marquage, une caméra de contrôle étant disposée à distance focale de la surface marquée de la deuxième pièce, caractérisée en ce que le premier mandrin est apte à déplacer la première pièce par rapport à l'organe de marquage, en rotation autour d'un axe et en translation parallèlement à deux axes perpendiculaires entre eux et à l'axe de rotation, le mouvement du deuxième mandrin étant asservi et identique à celui du premier mandrin et la caméra étant apte à se déplacer parallèlement à et de manière synchronisée avec la ligne de tangence entre l'organe de marquage et la première pièce.

Selon d'autres caractéristiques avantageuses de l'invention :
- la vitesse tangentielle de la première pièce par rapport à l'organe de marquage est sensiblement constante ;
- la fréquence des prises de vue de la caméra dépend de la vitesse tangentielle de la première pièce par rapport à l'organe de marquage ;
- les premier et deuxième mandrins sont montés sur un même support qui les déplace parallèlement aux axes de translation précités ;
- la machine de marquage comprend des moyens de synchronisation en rotation des premier et deuxième mandrins ;
- la machine de marquage comporte un manipulateur de transfert de pièces entre les premier et deuxième mandrins, le support étant mobile entre une deuxième position dans laquelle le manipulateur est apte à décharger une pièce du premier mandrin et une première position dans laquelle le manipulateur est apte à charger la pièce sur le deuxième mandrin ;
- l'organe de marquage est un poinçon plan ou une racle de sérigraphie.

L'invention a également pour objet un procédé de marquage d'une pièce de forme et de contrôle de la qualité de son marquage, caractérisé en ce qu'il comprend des étapes dans lesquelles :
- un organe de marquage marque la pièce, la pièce étant déplacée par rapport à l'organe de marquage par un premier mandrin, en rotation autour d'un axe et en translation parallèlement à deux axes perpendiculaires entre eux et à l'axe de rotation ;
- une caméra contrôle la qualité du marquage de la pièce en se déplaçant à distance focale de la surface marquée de la pièce, la pièce étant déplacée par un deuxième mandrin dont le mouvement est identique à celui du premier mandrin.

Un tel procédé peut comprendre des étapes dans lesquelles :
- lors du marquage de la pièce par l'organe de marquage, un support, auquel sont reliés les premier et deuxième mandrins, se déplace parallèlement aux deux axes de translation, depuis une première position vers une deuxième position ;
- la pièce est déchargée du premier mandrin par un manipulateur de transfert de la pièce entre les premier et deuxième mandrins, ce manipulateur étant apte à décharger la pièce du premier mandrin dans la deuxième position du support et à charger la pièce sur le deuxième mandrin dans la première position du support ;
- le support se déplace depuis la deuxième position vers la première position ;
- le manipulateur charge la pièce sur le deuxième mandrin ;
- la caméra contrôle la qualité du marquage de la pièce portée par le deuxième mandrin.

En outre, chaque image acquise par la caméra est avantageusement corrigée pour tenir compte de vibrations relatives du deuxième mandrin et de la caméra.

Les caractéristiques et avantages de l'invention apparaîtront dans la description qui va suivre d'un mode de réalisation d'une machine de marquage de pièces de forme selon l'invention, donnée uniquement à titre d'exemple et faite en se référant aux dessins annexés dans lesquels :
- la figure 1 est une vue en perspective d'une machine de marquage de pièces de forme conforme à l'invention, préalablement au marquage et au contrôle qualité ;
- la figure 2 est une vue en perspective d'un manipulateur de transfert appartenant à la machine de la figure 1 ;
- les figures 3 à 7 sont des vues de face schématiques partielles de certains éléments de la machine de la figure 1 montrant des étapes successives d'un procédé de marquage de pièces de forme et de contrôle de la qualité de leur marquage conforme à l'invention.

Sur la figure 1 est représentée une machine 1 de marquage de pièces de forme, qui sont des capuchons 2 de forme ovale non représentés sur la figure 1 pour une meilleure visibilité. Dans cette description, les termes « amont » et « aval » se réfèrent au sens de progression des pièces 2 sur la machine 1. La machine de marquage 1 comporte un bâti principal 3 qui supporte une tête de marquage 5 pourvue d'un poinçon plan 51 fixe. Un ruban 53 de marquage est prévu pour être déroulé en regard du poinçon 51, au moyen de deux bobines 55. La machine 1 comporte également deux mandrins 12 et 14 de support des pièces 2. Le mandrin amont 12 est destiné à recevoir une pièce 2, en vue de son marquage par la tête de marquage 5, alors que le mandrin aval 14 est destiné à recevoir une pièce 2 marquée, en vue du contrôle de la qualité de son marquage.

Les deux mandrins 12 et 14 sont montés à pivotement sur un même support 16 mobile par rapport au bâti 3 parallèlement à deux axes de translation perpendiculaires Y₁₆ et Z₁₆, respectivement horizontal et vertical. Le support 16 est déplacé par rapport au bâti 3 au moyen d'un actionneur de type connu, non représenté sur les figures. Chacun des mandrins 12 ou 14 a un axe de pivotement R₁₂ ou R₁₄, orienté perpendiculairement au plan défini par les axes Y₁₆ et Z₁₆.

Le mandrin amont 12 est entraîné en rotation autour de l'axe R₁₂ par un arbre d'entraînement 121. Ainsi, le mandrin amont 12, associé à la tête de marquage 5, est apte à déplacer la pièce 2 qu'il supporte par rapport au poinçon 51 fixe en vue de son marquage. Plus spécifiquement, la pièce 2 est à même de rouler sensiblement sans glissement sous le poinçon 51 et de se déplacer par rapport au poinçon 51 selon la direction des axes Y₁₆ et Z₁₆. La vitesse tangentielle de la pièce 2 à marquer par rapport au poinçon 51 est sensiblement constante au cours du marquage. Elle peut toutefois être modulée en fonction du rayon de courbure local de la pièce 2 à marquer.

Le mandrin aval 14 est supporté en rotation par un arbre 141, relié à l'arbre d'entraînement 121 du mandrin amont 12 par une courroie de transmission 18. Ainsi, la rotation du mandrin aval 14 autour de l'axe R₁₄ est asservie à celle du mandrin amont 12 autour de l'axe R₁₂. Les mandrins 12 et 14 étant tous deux supportés par et solidaires en translation du support 16, le mouvement du mandrin aval 14 est donc identique à celui du mandrin amont 12.

La machine de marquage 1 comporte trois manipulateurs 4, 6 et 8 fixés sur le bâti 3 et destinés au chargement et au déchargement des mandrins 12 et 14. Le manipulateur amont 4 a pour vocation de charger sur le mandrin amont 12 une pièce 2 à marquer, alors que le manipulateur aval 8 a pour vocation de décharger du mandrin aval 14 une pièce 2 marquée dont le marquage a été contrôlé. Dans l'exemple représenté, les manipulateurs 4 et 8 sont du type décrit dans FR-A-2 853 274.

Le manipulateur intermédiaire 6 est destiné au transfert d'une pièce 2, qui a été marquée sur le mandrin amont 12, vers le mandrin aval 14, en vue du contrôle de la qualité de son marquage. Ce manipulateur de transfert 6 est connu en soi. Comme visible à la figure 2, il comporte un bras rétractable 61 monté à coulissement par rapport au bâti 3 et dont l'une des extrémités est pourvue d'une ventouse 63 de préhension des pièces 2. Le manipulateur 6 comporte également un vérin 65, apte à faire coulisser le bras 61 selon sa direction longitudinale X₆₁ qui, dans l'exemple représenté, est sensiblement horizontale et perpendiculaire au plan défini par les axes Y₁₆ et Z₁₆.

Le manipulateur 6 transfère chaque pièce 2, une fois marquée, du mandrin amont 12 au mandrin aval 14. Après avoir saisi une pièce 2 marquée sur le mandrin amont 12, puis l'avoir retirée de ce mandrin 12, le manipulateur 6 attend que le mandrin aval 14 ait été placé dans l'axe de cette pièce 2, par translation du support 16 par rapport au bâti 3. Lorsque tel est le cas, le manipulateur 6 déplace cette pièce 2 vers le mandrin aval 14 et la lâche lorsqu'elle est enfilée sur ce mandrin 14. Le manipulateur 6 se place ensuite en position d'attente, à l'écart des trajectoires des mandrins 12 et 14. Lors de son transfert entre les mandrins 12 et 14, chaque pièce 2 est ainsi translatée selon son axe central, dans un sens puis dans le sens opposé.

Sur les figures 3 à 7, l'axe vertical Z₆ représente la position du manipulateur 6.

L'écartement entre le manipulateur amont 4 et le manipulateur de transfert 6, d'une part, et l'écartement entre le manipulateur de transfert 6 et le manipulateur aval 8, d'autre part, sont réglables. En particulier, dans l'exemple représenté, l'écartement entre chaque couple de manipulateurs est choisi égal à l'entraxe e entre les mandrins 12 et 14.

La machine de marquage 1 est également pourvue d'une caméra linéaire 7 destinée à contrôler la qualité du marquage d'une pièce 2 marquée, portée par le mandrin aval 14. La caméra 7 peut être du type commercialisé par la société DALSA sous la référence SPYDER 2 2048 points. Elle peut également être d'un autre type, notamment du type de celle prévue dans FR-A-2 633 062. Cette caméra 7 est supportée par un chariot 9 monté à coulissement par rapport au bâti 3 selon une direction D₉ parallèle à l'axe Y₁₆. Le chariot 9 est prévu pour déplacer la caméra 7 de façon à ce que sa ligne de lecture coïncide en permanence, au cours du contrôle de la qualité du marquage d'une pièce 2 portée par le mandrin aval 14, avec la surface marquée de cette pièce 2.

Plus précisément et en référence aux figures 3 à 5, la caméra 7 est disposée à une distance correspondant à sa distance focale f par rapport à la surface externe 21 d'une pièce 2A portée par le mandrin aval 14, la pièce 2A ayant été préalablement marquée sur le mandrin amont 12 par le poinçon 51. Lorsque la pièce 2A est déplacée par le mandrin aval 14 asservi au mandrin amont 12, la caméra 7 est déplacée par le chariot 9 parallèlement à, et de manière synchronisée avec, la ligne L de tangence entre le poinçon 51 et la surface externe 21 d'une pièce 2B en cours de marquage sur le mandrin amont 12. Cette ligne de tangence est perpendiculaire au plan de la figure 4 et représentée sur cette figure par un point correspondant à son intersection avec le plan de cette figure.

Le déplacement de la pièce marquée 2A en rotation autour de l'axe R₁₄ et en translation parallèlement aux axes Y₁₆ et Z₁₆ permet d'obtenir un déplacement de la ligne L uniquement selon la direction de l'axe Y₁₆. Ainsi, la machine de marquage 1 conforme à l'invention permet de contrôler la qualité du marquage des pièces 2 avec un mouvement simple de la caméra 7, ce mouvement étant limité à une translation parallèle à l'axe Y₁₆. Tel est le cas également pour des pièces de forme plus complexe, telles que par exemple des pièces à section transversale polygonale.

Le mouvement de la caméra 7 et la fréquence des prises de vue sont définis par un codeur, non représenté. La fréquence des prises de vue de la caméra 7 est en permanence adaptée à la vitesse de défilement de la surface marquée 21 de la pièce 2A marquée, cette vitesse étant égale à la vitesse tangentielle par rapport au poinçon 51 de la pièce 2B en cours de marquage sur le mandrin amont 12. En particulier, la fréquence des prises de vue augmente lorsque la vitesse tangentielle de la pièce 2B par rapport au poinçon 51 augmente.

En vue de limiter les vibrations relatives du mandrin aval 14 et de la caméra 7 selon des directions parallèles à l'axe R₁₄, le support 16 comporte une équerre de renfort 161 au voisinage du mandrin 14. Les vibrations résiduelles du mandrin 14 au cours de son déplacement sont enregistrées et soustraites des images acquises par la caméra 7, afin d'obtenir des images corrigées. De même, on peut tenir compte des vibrations de la caméra 7 sur son chariot 9.

La machine de marquage 1 comporte une unité électronique de contrôle et de commande, non représentée, qui pilote son fonctionnement. En particulier, cette unité pilote les manipulateurs 4, 6 et 8 et les moyens de manoeuvre du mandrin 12, du support 16 et du chariot 9, à partir d'informations en provenance de capteurs, également non représentés dans un souci de clarté.

Un procédé de marquage d'une pièce de forme 2B et de contrôle de la qualité de son marquage au moyen de la machine de marquage 1 comprend des étapes telles que décrites ci-après, en référence aux figures 3 à 7 :

Tout d'abord, le manipulateur amont 4 et le manipulateur de transfert 6 placent respectivement, et de manière sensiblement simultanée, une pièce 2B à marquer sur le mandrin amont 12 et une pièce 2A, préalablement marquée, sur le mandrin aval 14. Le support 16 se trouve alors dans une première position visible à la figure 3, dans laquelle le mandrin amont 12 est positionné en amont et au-dessous du poinçon 51, au voisinage de l'extrémité amont du poinçon 51.

Le mandrin amont 12 est alors entraîné en translation par le support 16 parallèlement aux axes Y₁₆ et Z₁₆ et en rotation autour de l'axe R₁₂, de manière à déplacer la pièce 2B par rapport au poinçon 51 pour son marquage, comme visible à la figure 4. La pièce 2B est marquée par roulage par rapport au poinçon 51, ce qui correspond à un déplacement du support 16 de sa première position, visible à la figure 3, vers une deuxième position, visible à la figure 5. Au cours de ce marquage, le poinçon 51 est en appui sur la surface 21 de la pièce 2B le long de la ligne de tangence L.

Simultanément au marquage de la pièce 2B portée par le mandrin amont 12, la pièce 2A, portée par le mandrin aval 14 et préalablement marquée sur le mandrin amont 12, est déplacée par le mandrin aval 14 par rapport à la caméra 7 pour le contrôle de la qualité de son marquage. Le mouvement du mandrin aval 14 est asservi à celui du mandrin amont 12, en translation grâce au support 16 qui déplace simultanément les deux mandrins dans le plan des axes Y₁₆ et Z₁₆, et en rotation grâce à la courroie 18 qui entraîne le mandrin 14 en rotation autour de l'axe R₁₄ simultanément à la rotation du mandrin 12 autour de l'axe R₁₂. Le contrôle de la qualité du marquage de la pièce 2A a lieu en déplaçant la caméra 7 parallèlement à, et de manière synchronisée avec, la ligne de tangence L, grâce au chariot 9. Les mouvements du support 16 sont représentés par les doubles flèches F_{y} et F_{z} à la figure 4, alors que les mouvements correspondants et simultanés du chariot 9 de la caméra 7 sont représentés par la flèche F'_{y}. Ainsi, comme le mouvement du mandrin aval 14 est identique à celui du mandrin amont 12, la caméra 7 est maintenue à distance focale f de la surface marquée de la pièce 2A au cours du contrôle, comme visible à la figure 4. De plus, chaque image acquise par la caméra 7 est corrigée pour tenir compte des éventuelles vibrations relatives du mandrin aval 14 et de la caméra 7, ce qui assure la fiabilité et la précision du contrôle de la qualité du marquage de la pièce 2A portée par le mandrin 14.

Lorsque le marquage de la pièce 2B portée par le mandrin amont 12 et le contrôle, en simultané, de la qualité du marquage de la pièce 2A ont eu lieu, le support 16 se trouve dans sa deuxième position, visible à la figure 5. Dans cette position du support 16, les manipulateurs de transfert 6 et aval 8 sont aptes à décharger respectivement, et de manière sensiblement simultanée, les mandrins 12 et 14. Plus précisément, le manipulateur aval 8 transfère la pièce 2A, dont le marquage a été contrôlé comme étant satisfaisant au moyen de la caméra 7, du mandrin aval 14 vers un réceptacle ou un convoyeur d'évacuation des pièces marquées, non représenté sur les figures. Simultanément, le manipulateur de transfert 6 saisit la pièce 2B et la retire du mandrin amont 12.

Le support 16 est alors ramené de sa deuxième position vers sa première position. Dans cette étape, et comme visible à la figure 6, les mandrins 12 et 14 ne portent aucune pièce et la pièce 2B est portée par le manipulateur de transfert 6.

Lorsque le support 16 est de retour dans sa première position visible à la figure 7, le manipulateur amont 4 et le manipulateur de transfert 6 placent respectivement, et de manière sensiblement simultanée, une pièce 2C à marquer sur le mandrin amont 12 et la pièce marquée 2B sur le mandrin aval 14. Le contrôle de la qualité du marquage de la pièce 2B a ensuite lieu simultanément au marquage de la pièce 2C, par répétition des étapes des figures 3 à 6, la pièce 2A étant remplacée par la pièce 2B et la pièce 2B par la pièce 2C.

La machine de marquage 1 conforme à l'invention permet donc à la fois le marquage de pièces de forme 2 et le contrôle de la qualité de leur marquage. Le mouvement relatif de la caméra 7 et de la pièce 2 contrôlée, portée par le mandrin aval 14, permet de maintenir la caméra 7 à distance focale f de la surface marquée de la pièce 2 au cours du contrôle et ainsi d'assurer un contrôle fiable du marquage. La prise en compte des vibrations relatives du mandrin 14 et de la caméra 7 pour corriger les images acquises par la caméra 7 participe à la précision du contrôle qualité. De plus, l'asservissement du mouvement du mandrin aval 14 à celui du mandrin amont 12, au moyen du support 16 et de la courroie 18, permet d'obtenir une machine de marquage et de contrôle de la qualité du marquage compacte, notamment plus compacte et économique que deux machines juxtaposées dont l'une serait dédiée au marquage et l'autre au contrôle de la qualité du marquage. Enfin, le mouvement de la caméra 7 pour le contrôle de la surface marquée des pièces 2 s'effectue selon une seule direction, grâce au déplacement de la pièce 2 marquée par le mandrin 14 à la fois en rotation et en translation selon deux directions.

Selon une variante non représentée de l'invention, le poinçon plan 51 peut être remplacé par une racle de sérigraphie associée à un écran de sérigraphie. Dans ce cas, le mandrin amont 12 déplace une pièce de forme 2 à marquer sous l'écran de sérigraphie de manière analogue au cas du poinçon plan, la ligne de tangence entre la racle de sérigraphie et la pièce 2 à marquer correspondant alors à une ligne de la racle de sérigraphie orientée parallèlement à l'axe de rotation R₁₂ de la pièce 2 à marquer. Le contrôle de la qualité du marquage d'une pièce 2 marquée portée par le mandrin aval 14, dont le mouvement est asservi à celui du mandrin amont 12, a lieu, comme dans le cas du poinçon plan, par déplacement de la caméra 7 parallèlement à, et de manière synchronisée avec, la ligne de tangence entre la racle de sérigraphie et la pièce en cours de marquage. Le mouvement de la caméra 7 est donc dans ce cas un mouvement de translation selon un axe parallèle à l'axe Y₁₆ de la figure 1. De manière avantageuse, la racle de sérigraphie et la caméra 7 sont déplacées par un même chariot en translation parallèlement à l'axe Y₁₆.

## Revendications

1. Machine de marquage (1) de pièces de forme (2), comprenant un organe de marquage (51) destiné à être en contact en au moins une ligne de tangence avec une pièce de forme pour son marquage, ainsi qu'un premier (12) et un deuxième (14) mandrins aptes à supporter respectivement une première pièce (2B) à marquer et une deuxième pièce (2A) préalablement marquée sur le premier mandrin (12) par l'organe de marquage, une caméra (7) de contrôle étant disposée à distance focale (f) de la surface marquée de la deuxième pièce (2A), **caractérisée en ce que** le premier mandrin est apte à déplacer la première pièce (2B) par rapport à l'organe de marquage en rotation autour d'un axe (R₁₂) et en translation parallèlement à deux axes (Y₁₆, Z₁₆) perpendiculaires entre eux et à l'axe de rotation (R₁₂), le mouvement du deuxième mandrin (14) étant asservi et identique à celui du premier mandrin (12) et la caméra (7) étant apte à se déplacer (F'_{y}) parallèlement à et de manière synchronisée avec la ligne de tangence (L) entre l'organe de marquage et la première pièce (2B).

2. Machine de marquage selon la revendication 1, **caractérisée en ce que** la vitesse tangentielle de la première pièce (2B) par rapport à l'organe de marquage (51) est sensiblement constante.

3. Machine de marquage selon l'une quelconque des revendications 1 ou 2, **caractérisée en ce que** la fréquence des prises de vue de la caméra (7) dépend de la vitesse tangentielle de la première pièce (2B) par rapport à l'organe de marquage (51).

4. Machine de marquage selon l'une quelconque des revendications précédentes, **caractérisée en ce que** les premier (12) et deuxième (14) mandrins sont montés sur un même support (16) qui les déplace parallèlement auxdits axes de translation (Y₁₆, Z₁₆).

5. Machine de marquage selon l'une quelconque des revendications précédentes, **caractérisée en ce qu'**elle comprend des moyens (18) de synchronisation en rotation des premier (12) et deuxième (14) mandrins.

6. Machine de marquage selon la revendication 4, **caractérisée en ce qu'**elle comporte un manipulateur (6) de transfert de pièces (2) entre les premier (12) et deuxième (14) mandrins, ledit support (16) étant mobile entre une deuxième position (figure 5) dans laquelle le manipulateur est apte à décharger une pièce (2B) du premier mandrin et une première position (figure 3) dans laquelle le manipulateur est apte à charger ladite pièce (2B) sur le deuxième mandrin.

7. Machine de marquage selon l'une quelconque des revendications précédentes, **caractérisée en ce que** l'organe de marquage est un poinçon plan (51) ou une racle de sérigraphie.

8. Procédé de marquage d'une pièce de forme (2) et de
contrôle de la qualité de son marquage, qui comprend des étapes dans lesquelles :
- un organe de marquage (51) marque la pièce (2B), la pièce (2B) étant déplacée par rapport à l'organe de marquage par un premier mandrin (12), en rotation autour d'un axe (R₁₂)
- une caméra (7) contrôle la qualité du marquage de la pièce (2B) en se restant à distance focale (f) de la surface marquée de la pièce, la pièce (2B) étant déplacée par un deuxième mandrin (14) dont le mouvement est identique à celui du premier mandrin, **caractérisé en ce que** la pièce est déplacée par rapport à l'organe de marquage aussi en translation parallèlement à deux axes (Y₁₆, Z₁₆) perpendiculaires entre eux et à l'axe de rotation (R₁₂) ; et la caméra de contrôle se déplace à distance focale de la surface marquée de la pièce.

9. Procédé de marquage d'une pièce de forme (2) et de contrôle de la qualité de son marquage selon la revendication 8, **caractérisé en ce qu'**il comprend des étapes dans lesquelles :
- lors du marquage de la pièce (2B) par l'organe de marquage (51), un support (16), auquel sont reliés les premier (12) et deuxième (14) mandrins, se déplace parallèlement auxdits axes de translation (Y₁₆, Z₁₆) depuis une première position (figure 3) vers une deuxième position (figure 5) ;
- la pièce (2B) est déchargée du premier mandrin par un manipulateur (6) de transfert de la pièce (2B) entre les premier et deuxième mandrins, ce manipulateur étant apte à décharger la pièce (2B) du premier mandrin dans ladite deuxième position du support et à charger la pièce (2B) sur le deuxième mandrin dans ladite première position du support ;
- le support se déplace depuis ladite deuxième position vers ladite première position ;
- le manipulateur charge la pièce (2B) sur le deuxième mandrin ;
- la caméra (7) contrôle la qualité du marquage de la pièce (2B) portée par le deuxième mandrin (14).

10. Procédé de marquage d'une pièce de forme (2) et de contrôle de la qualité de son marquage selon l'une quelconque des revendications 8 ou 9, **caractérisé en ce que** chaque image acquise par la caméra (7) est corrigée pour tenir compte de vibrations relatives du deuxième mandrin (14) et de la caméra.

## Patentansprüche

1. Markiermaschine (1) für Formbauteile (2), die ein Markierorgan (51), das dazu bestimmt ist, an mindestens einer Berührungslinie mit einem Formbauteil für dessen Markierung in Kontakt zu sein, sowie einen ersten (12) und einen zweiten (14) Dorn enthält, die ein erstes zu markierendes Bauteil (2B) bzw. ein zweites, vorher auf dem ersten Dorn (12) vom Markierorgan markiertes Bauteil (2A) halten können, wobei eine Kontrollkamera (7) in Fokusentfernung (f) von der markierten Fläche des zweiten Bauteils (2A) angeordnet ist, **dadurch gekennzeichnet, dass** der erste Dorn das erste Bauteil (2B) bezüglich des Markierorgans um eine Achse (R₁₂) in Rotation und parallel zu zwei zueinander und zur Rotationsachse (R₁₂) lotrechten Achsen (Y₁₆, Z₁₆) in Translation verschieben kann, wobei die Bewegung des zweiten Dorns (14) derjenigen des ersten Dorns (12) nachgeführt und gleich ist, und die Kamera (7) sich parallel zu und synchronisiert mit der Berührungslinie (L) zwischen dem Markierorgan und dem ersten Bauteil (2B) verschieben kann (F'_{y}).

2. Markiermaschine nach Anspruch 1, **dadurch gekennzeichnet, dass** die Tangentialgeschwindigkeit des ersten Bauteils (2B) bezüglich des Markierorgans (51) im Wesentlichen konstant ist.

3. Markiermaschine nach einem der Ansprüche 1 oder 2, **dadurch gekennzeichnet, dass** die Frequenz der Bildaufnahmen der Kamera (7) von der Tangentialgeschwindigkeit des ersten Bauteils (2B) bezüglich des Markierorgans (51) abhängt.

4. Markiermaschine nach einem der vorhergehenden Ansprüche, **dadurch gekennzeichnet, dass** der erste (12) und der zweite (14) Dorn auf den gleichen Träger (16) montiert sind, der sie parallel zu den Translationsachsen (Y₁₆, Z₁₆) verschiebt.

5. Markiermaschine nach einem der vorhergehenden Ansprüche, **dadurch gekennzeichnet, dass** sie Einrichtungen (18) zur Synchronisation der Rotation des ersten (12) und des zweiten (14) Dorns enthält.

6. Markiermaschine nach Anspruch 4, **dadurch gekennzeichnet, dass** sie einen Manipulator (6) zur Beförderung von Bauteilen (2) zwischen dem ersten (12) und dem zweiten (14) Dorn aufweist, wobei der Träger (16) zwischen einer zweiten Stellung (Figur 5), in der der Manipulator ein Bauteil (2B) vom ersten Dorn entladen kann, und einer ersten Stellung (Figur 3) beweglich ist, in der der Manipulator das Bauteil (2B) auf den zweiten Dorn laden kann.

7. Markiermaschine nach einem der vorhergehenden Ansprüche, **dadurch gekennzeichnet, dass** das Markierorgan ein ebener Stempel (51) oder ein Siebdruckrakel ist.

8. Verfahren zur Markierung eines Formbauteils (2) und zur Kontrolle der Qualität seiner Markierung, das Schritte enthält, in denen:
- ein Markierorgan (51) das Bauteil (2B) markiert, wobei das Bauteil (2B) bezüglich des Markierorgans von einem ersten Dorn (12) in Rotation um eine Achse (R₁₂) verschoben wird;
- eine Kamera (7) die Qualität der Markierung des Bauteils (2B) kontrolliert, indem sie in Fokusentfernung (f) von der markierten Fläche des Bauteils bleibt, wobei das Bauteil (2B) von einem zweiten Dorn (14) verschoben wird, dessen Bewegung gleich derjenigen des ersten Dorns ist,
**dadurch gekennzeichnet, dass** das Bauteil bezüglich des Markierorgans auch in Translationsrichtung parallel zu zwei zueinander und zur Rotationsachse (R₁₂) lotrechten Achsen (Y₁₆, Z₁₆) verschoben wird, und die Kontrollkamera sich in Fokusentfernung zur markierten Fläche des Bauteils verschiebt.

9. Verfahren zur Markierung eines Formbauteils (2) und zur Kontrolle der Qualität seiner Markierung nach Anspruch 8, **dadurch gekennzeichnet, dass** es Schritte enthält, in denen:
- beim Markieren des Bauteils (2B) durch das Markierorgan (51) ein Träger (16), mit dem der erste (12) und der zweite (14) Dorn verbunden sind, sich parallel zu den Translationsachsen (Y₁₆, Z₁₆) von einer ersten Stellung (Figur 3) in eine zweite Stellung (Figur 5) verschiebt;
- das Bauteil (2B) von einem Manipulator (6) zur Beförderung des Bauteils (2B) zwischen dem ersten und dem zweiten Dorn vom ersten Dorn entladen wird, wobei dieser Manipulator in der zweiten Stellung des Trägers das Bauteil (2B) vom ersten Dorn entladen und das Bauteil (2B) in der ersten Stellung des Trägers auf den zweiten Dorn laden kann;
- der Träger sich von der zweiten Stellung in die erste Stellung verschiebt;
- der Manipulator das Bauteil (2B) auf den zweiten Dorn lädt;
- die Kamera (7) die Qualität der Markierung des vom zweiten Dorn (14) getragenen Bauteils (2B) kontrolliert.

10. Verfahren zur Markierung eines Formbauteils (2) und zur Kontrolle der Qualität seiner Markierung nach einem der Ansprüche 8 oder 9, **dadurch gekennzeichnet, dass** jedes von der Kamera (7) erfasste Bild korrigiert wird, um relative Schwingungen des zweiten Dorns (14) und der Kamera zu berücksichtigen.

## Claims

1. Machine (1) for marking hollow parts (2), comprising a marking member (51) designed to be in contact on at least one line of tangency with a hollow part for it to be marked, and first (12) and second (14) mandrels capable of supporting respectively a first part (2B) to be marked and a second part (2A) previously marked on the first mandrel (12) by the marking member, a control camera (7) being placed at a focal length (f) from the marked surface of the second part (2A), **characterized in that** the first mandrel is capable of moving the first part (2B) relative to the marking member in rotation about an axis (R₁₂) and in translation parallel to two axes (Y₁₆, Z₁₆) perpendicular to one another and to the axis of rotation (R₁₂), the movement of the second mandrel (14) being slaved and identical to that of the first mandrel (12) and the camera (7) being capable of moving (F'_{y}) parallel to, and in synchronism with, the line of tangency (L) between the marking member and the first part (2B).

2. Marking machine according to Claim 1, **characterized in that** the tangential speed of the first part (2B) relative to the marking member (51) is substantially constant.

3. Marking machine according to either one of Claims 1 or 2, **characterized in that** the frequency of the camera (7) shots depends on the tangential speed of the first part (2B) relative to the marking member (51).

4. Marking machine according to any one of the preceding claims, **characterized in that** the first (12) and second (14) mandrels are mounted on one and the same support (16) that moves them parallel to said axes of translation (Y₁₆, Z₁₆).

5. Marking machine according to any one of the preceding claims, **characterized in that** it comprises means (18) for rotationally synchronizing the first (12) and second (14) mandrels.

6. Marking machine according to Claim 4, **characterized in that** it comprises a manipulator (6) for transferring parts (2) between the first (12) and second (14) mandrels, said support (16) being movable between a second position (figure 5) in which the manipulator is capable of unloading a part (2B) from the first mandrel and a first position (figure 3) in which the manipulator is capable of loading said part (2B) onto the second mandrel.

7. Marking machine according to any one of the preceding claims, **characterized in that** the marking member is a flat stamp (51) or a screenprinting doctor blade.

8. Method for marking a hollow part (2) and for controlling the quality of its marking, which comprises steps in which:
- a marking member (51) marks the part (2B), the part (2B) being moved relative to the marking member, by a first mandrel (12), in rotation about an axis (R₁₂)
- a camera (7) controls the quality of the marking of the part (2B) by remaining at a focal length (f) from the marked surface of the part, the part (2B) being moved by a second mandrel (14) whose movement is identical to that of the first mandrel, **characterized in that** the part is moved relative to the marking member also in translation parallel to two axes (Y₁₆, Z₁₆) perpendicular to one another and to the axis of rotation (R₁₂) and the control camera moves at a focal length from the marked surface of the part.

9. Method for marking a hollow part (2) and of controlling the quality of its marking according to Claim 8, **characterized in that** it comprises steps in which:
- when the part (2B) is marked by the marking member (51), a support (16), to which the first (12) and second (14) mandrels are connected, moves parallel to said axes of translation (Y₁₆, Z₁₆) from a first position (figure 3) to a second position (figure 5);
- the part (2B) is unloaded from the first mandrel by a manipulator (6) for transferring the part (2B) between the first and second mandrels, this manipulator being capable of unloading the part (2B) from the first mandrel in said second position of the support and of loading the part (2B) onto the second mandrel in said first position of the support;
- the support moves from said second position to said first position;
- the manipulator loads the part (2B) onto the second mandrel;
- the camera (7) controls the quality of marking of the part (2B) supported by the second mandrel (14).

10. Method for marking a hollow part (2) and of controlling the quality of its marking according to either one of Claims 8 or 9, **characterized in that** each picture taken by the camera (7) is corrected to take account of relative vibrations of the second mandrel (14) and the camera.
